# EUROPÄISCHE PATENTANMELDUNG

(11) **EP 1 139 513 A2**
(43) Veröffentlichungstag der Anmeldung: **04.10.2001**
(21) Anmeldenummer: 01105070.5
(22) Anmeldetag: 02.03.2001
(51) Int. Cl.: H01R 31/06

(54) **Adapter für Steckverbinder**

(30) Priorität: 28.03.2000 DE 20005860 U
(71) Anmelder: HARTING KGaA, 32339 Espelkamp (DE)
(72) Erfinder: Beneke, Andre, Dipl.-Ing, 49377 Langförden (DE); Holtgrewe, Sven, Dipl.-Ing., 32312 Lübbecke (DE); Jentzsch, Werner, Dipl.-Ing., 32549 Bad Oeynhausen (DE); Kleedörfer, Claus, Dipl.-Ing., 32369 Rahden (DE)

(57) **Zusammenfassung**

Adapter zum Anschluß eines Büro-Netzwerksteckverbinders an einen Industrie-Steckverbinder, mit einem Gehäuse (18, 20), das mit einem Montageflansch (22) versehen ist, der an beispielsweise einer Schaltschrankwand (26) verschraubt werden kann, einem Büro-Netzwerksteckverbinderteil (10) und einem Industrie-Steckverbinderteil (14), deren Kontakte miteinander verbunden sind.

## Beschreibung

Die Erfindung betrifft einen Adapter zum Anschluß eines Büro-Netzwerksteckverbinders an einen Industrie-Steckverbinder.

Aus der Bürotechnik sind Netzwerksteckverbinder bekannt, die zum Anschluß von beispielsweise Computern an Netzwerke dienen. Solche Steckverbinder stellen erprobte, preisgünstige Bauteile dar. Bekannt sind außerdem Industrie-Steckverbinder, mittels denen eine zuverlässige elektrische Verbindung auch in Umgebungen möglich ist, in denen hohe Anforderungen an die mechanische Widerstandsfähigkeit, an die Widerstandsfähigkeit gegen Umwelteinflüsse, die Dichtigkeit gegen Staub und Flüssigkeiten sowie an die Verarbeitbarkeit mit üblichen industriellen Werkzeugen gestellt werden.

In jüngster Zeit drängen verstärkt klassische Netzwerktechniken aus der Welt der Bürokommunikation in das industrielle Umfeld. Dies wird unterstützt durch die Verfügbarkeit von preisgünstigen und erprobten Hard- und Softwarekomponenten. Durch das Zusammenwachsen von Netzwerken und Bussystemen im Steuer- und Leistungsbereich besteht ein Bedarf an der Weiterleitung der Netzwerksignale im industriellen Bereich. Die für die Bürowelt konzipierten Systemkabel sind für den Industriebereich aber nicht geeignet, da sie die Anforderungen an eine Steckverbindung hinsichtlich der mechanischen Widerstandsfähigkeit sowie der Abdichtung in keiner Weise erfüllen.

Die Aufgabe der Erfindung besteht somit darin, die Verwendung der erprobten und preisgünstigen Büro-Netzwerksteckverbinder auch zusammen mit Industrie-Steckverbindern zu ermöglichen.

Zu diesem Zweck ist erfindungsgemäß ein Adapter zum Anschluß eines Büro-Netzwerksteckverbinders an einen Industrie-Steckverbinder vorgesehen, mit einem Gehäuse, das mit einem Montageflansch versehen ist, der an beispielsweise einer Schaltschrankwand verschraubt werden kann, einem Büro-Netzwerksteckverbinderteil und einem Industrie-Steckverbinderteil, deren Kontakte miteinander verbunden sind. Dieser Adapter sorgt zusammen mit beispielsweise einem Schaltschrank, in den er eingebaut ist, dafür, daß eine Trennung zwischen der Anschlußseite des Industrie-Steckverbinders und der Anschlußseite des Büro-Netzwerksteckverbinders gewährleistet ist. Somit kann auf der einen Seite, also im Inneren des Schaltschranks, der vergleichsweise empfindliche Büro-Netzwerksteckverbinder eingesetzt werden, während auf der anderen Seite, also außerhalb des Schaltschranks, die vergleichsweise rauhen Umgebungsbedingungen herrschen, die den Einsatz eines robusten und abgedichteten Industrie-Steckverbinders erfordern. Somit kann auf beiden Seiten des Adapters auf die volle Produktpalette der jeweiligen erprobten Steckverbinder zurückgegriffen werden, was zu vielfältigen Einsatzmöglichkeiten führt.

Vorteilhafte Ausgestaltungen der Erfindung ergeben sich aus den Unteransprüchen.

Die Erfindung wird nachfolgend anhand einer bevorzugten Ausführungsform beschrieben, die in den beigefügten Zeichnungen dargestellt ist. In diesen zeigen:
- Figur 1: eine perspektivische Ansicht eines erfindungsgemäßen Adapters;
- Figur 2: eine Querschnittsansicht durch den Adapter von Figur 1; und
- Figur 3: eine Draufsicht auf die Anschlußseite für den Büro-Netzwerksteckverbinder des Adapters von Figur 1.

Der Adapter 5 weist ein Büro-Netzwerksteckverbinderteil 10 sowie ein Industrie-Steckverbinderteil 14 auf, deren Kontakte miteinander verbunden sind. In das Büro-Netzwerksteckverbinderteil kann ein zu diesem komplementärer Büro-Netzwerksteckverbinder eingesteckt werden, während in das Industrie-Steckverbinderteil ein zu diesem komplementärer Industrie-Steckverbinder eingesteckt werden kann.

Das Büro-Netzwerksteckverbinderteil 10 und das Industrie-Steckverbinderteil 14 sind mechanisch miteinander durch ein Verbindungsstück 12 verbunden. Das Verbindungsstück 12 ist Teil einer durchgehenden Schirmung 16, die sich vom Büro-Netzwerksteckverbinderteil 10 bis hin zum Industrie-Steckverbinderteil 14 erstreckt, so daß ein Schirmung der Kabel der die in den Adapter eingesteckten Steckverbinder weitergeführt wird. Die Schirmung des Adapters ist in einem Gehäuseinnenteil 18 angeordnet, das von einem Gehäuseaußenteil 20 umgeben ist, das wiederum mit einem Montageflansch 22 versehen ist. Der Montageflansch 22 ist mit Öffnungen 24 versehen, mittels denen er an einer hier nur ausschnittsweise dargestellten Wand 26, die beispielsweise die Außenwand eines Schaltschranks ist, befestigt werden kann. Zur Abdichtung ist hier noch ein Dichtungsgummi 28 zwischen der Wand 26 und die dieser zugewandten Montagefläche des Montageflansches 22 angeordnet. Der Montageflansch 22 liegt auf der Außenseite des Schaltschranks, was den Vorteil hat, daß der Durchbruch in der Wand des Schaltschranks vergleichsweise klein ausfallen kann; das Büro-Netzwerksteckverbinderteil hat nämlich kleinere Abmessungen als das Industrie-Steckverbinderteil.

Das Büro-Netzwerksteckverbinderteil weist einen Federträger 30 auf, der mit Kontakten 32 versehen ist. Die Kontakte 32 sind in eine Leiterplatte 34 eingelötet, in die auch Kontakte 36 des Industrie-Steckverbinderteils 14 eingelötet sind. Die Kontakte 36 führen zu einem Kontaktträger 38, der in Inneren der Schirmung 16 angeordnet ist.

An dem vom Gehäuseinnenteil und dem Gehäuseaußenteil gebildeten Gehäuse ist eine Verriegelungseinrichtung in Form eines Verriegelungshebels 40 angeordnet, mittels dem ein komplementärer Industrie-Steckverbinder am Adapter verriegelt werden kann. Der Kontaktträger 38 ist mit einer Codierung versehen, so daß gewährleistet ist, daß der komplementäre Industrie-Steckverbinder nur mit der richtigen Polarisierung in das Industrie-Steckverbinderteil eingesteckt werden kann. Ferner ist eine Abdichtung vorgesehen, beispielsweise ein Dichtungsring.

Der beschriebene Adapter ermöglicht es, auf der Innenseite des Schaltschrankes herkömmliche, kostengünstige und erprobte Büro-Netzwerksteckverbinder einzusetzen, an die keine besonderen Anforderungen hinsichtlich der mechanischen Widerstandsfähigkeit oder der Abdichtung gestellt werden müssen. Auf der Außenseite des Schaltschranks steht dann zum Anschluß in der Industrieumgebung ein Industrie-Steckverbinder zur Verfügung, der im Hinblick auf die rauhen Umgebungsbedingungen geeignet abgedichtet und mechanisch widerstandsfähig ist.

## Patentansprüche

1. Adapter zum Anschluß eines Büro-Netzwerksteckverbinders an einen Industrie-Steckverbinder, mit einem Gehäuse (18, 20), das mit einem Montageflansch (22) versehen ist, der an beispielsweise einer Schaltschrankwand (26) verschraubt werden kann, einem Büro-Netzwerksteckverbinderteil (10) und einem Industrie-Steckverbinderteil (14), deren Kontakte miteinander verbunden sind.

2. Adapter nach Anspruch 1, **dadurch gekennzeichnet, daß** das Gehäuse eine Verriegelungseinrichtung (40) aufweist, mit der ein Industrie-Steckverbinder an dem Industrie-Steckverbinderteil (14) verriegelt werden kann.

3. Adapter nach einem der Ansprüche 1 und 2, **dadurch gekennzeichnet, daß** eine Schirmung (16) vorgesehen ist, die sich von dem Büro-Netzwerksteckverbinderteil (10) bis zum Industrie-Steckverbinderteil (14) erstreckt.

4. Adapter nach Anspruch 3, **dadurch gekennzeichnet, daß** die Schirmung (26) vom Gehäuse (18, 20) elektrisch isoliert ist.

5. Adapter nach einem der vorhergehenden Ansprüche, **dadurch gekennzeichnet, daß** eine Codierung vorgesehen ist, die gewährleistet, **daß** der Industrie-Steckverbinder nur mit der richtigen Polarisierung in das Industrie-Steckverbinderteil (14) eingesteckt werden kann.

6. Adapter nach einem der vorhergehenden Ansprüche, **dadurch gekennzeichnet, daß** an dem Industrie-Steckverbinderteil (14) eine mechanische Abdichtung vorgesehen ist.

7. Adapter nach einem der vorhergehenden Ansprüche, **dadurch gekennzeichnet, daß** zur Kontaktübergabe vom Büro-Netzwerksteckverbinderteil (10) zum Industrie-Steckverbinderteil (14) ein einteiliger Kontakt vorgesehen ist.

8. Adapter nach einem der vorhergehenden Ansprüche, **dadurch gekennzeichnet, daß** zur Kontaktübergabe vom Büro-Netzwerksteckverbinderteil (10) zum Industrie-Steckverbinderteil (14) eine Einzelleitung vorgesehen ist.

9. Adapter nach einem der vorhergehenden Ansprüche, **dadurch gekennzeichnet, daß** zur Kontaktübergabe vom Büro-Netzwerksteckverbinderteil (10) zum Industrie-Steckverbinderteil (14) eine Stromschiene vorgesehen ist.

10. Adapter nach einem der vorhergehenden Ansprüche, **dadurch gekennzeichnet, daß** zur Kontaktübergabe vom Büro-Netzwerksteckverbinderteil (10) zum Industrie-Steckverbinderteil (14) eine Leiterplatte (34) vorgesehen ist.

11. Adapter nach einem der vorhergehenden Ansprüche, **dadurch gekennzeichnet, daß** der Montageflansch eine Montagefläche aufweist, die dem Büro-Netzwerksteckverbinderteil (10) zugewandt ist.
